# EUROPÄISCHE PATENTSCHRIFT

(11) **EP 0 224 683 B1**
(45) Veröffentlichungstag und Bekanntmachung des Hinweises auf die Patenterteilung: **01.04.1992**
(21) Anmeldenummer: 86114009.3
(22) Anmeldetag: 09.10.1986
(51) Int. Cl.: D06C 11/00

(54) **Verfahren zur Regelung der Warenspannung bei Tambour-Rauhmaschinen sowie Tambour-Rauhmaschine**
Method for regulating web tension in a raising machine, and raising machine
Procédé de réglage de la tension du tissu sur une laineuse

(30) Priorität: 16.11.1985 DE 3540689
(43) Veröffentlichungstag der Anmeldung: 10.06.1987
(73) Patentinhaber: Johannes Menschner Maschinenfabrik GmbH & Co KG, D-41751 Viersen (DE)
(72) Erfinder: Lüngers, Karl Heinz, D-4154 Tönisvorst 2 (DE)
(74) Vertreter: Polzer, Alfred, Dipl.-Ing. Polzer & Partner

(56) Entgegenhaltungen:
- DE-A- 1 760 830
- FR-A- 1 522 222
- FR-A- 2 573 101
- GB-A- 907 658

## Beschreibung

Die Erfindung betrifft ein Verfahren zur Überwachung und/oder Regelung der Warenspannung einer auf einer Tambour-Rauhmaschine verarbeiteten Warenbahn gemäß dem Oberbegriff des Anspruches 1. Die Erfindung betrifft ferner eine Tambour-Rauhmaschine gemäß dem Überbegriff des Anspruches 6.

Zum wirkungsvollen Aufrauhen von Waren, wie z. B. gewebten oder gewirkten Stoffen, werden in der Regel doppelt wirkende Rauhmaschinen verwendet, deren auf dem Mantel des Tambours angeordnete Rauhwalzen als Strich- und Gegenstrichwalzen mit Drahtkrempelbekleidungen ausgebildet sind. Die Drähte dar Strichwalzen weisen allgemein in die Richtung, in welcher die Ware über den Tambour wandert, und die Drähte der Gegenstrichwalzen weisen in die entgegengesetzte Richtung. Durch eine abwechselnde Anordnung von Strich- und Gegenstrichwalzan wird die Ware wirkungsvoll aufgerauht, d.h. die Stoffasern werden von dem Stoffgrund abgehoben. Dabei kommt es aber in Warenvorschubrichtung gesehen jeweils zwischen einer Strich- und einer Gegenstrichwalze zu einer Entspannung der Ware und zwischen einer Gegenstrich- und einer Strichwalze zu einer Spannung der Ware. Bei bekannten Rauhmaschinen ist es äußerst schwierig, das richtige Verhältnis von Strich- zu Gegenstrichenergie zu finden. Entweder wird die Ware nicht intensiv genug gerauht, so daß mehrere Verarbeitungspassagen erforderlich sind, um die gewünschte Rauhwirkung zu erzielen. Andernfalls kann ein großes Verhältnis von Gegenstrich- zu Strichenergie zu einer ungewollt starken Rauhung, einer Beschädigung oder zum Zerreißen der ware führen. Weiterhin hat aber auch die über den gesamten Tambour vorliegende Warenspannung einen Einfluß auf die Strich- und Gegenstrichenergie, da bei zu geringer Spannung die Ware praktisch berührungslos über die Rauhwalzen transportiert würde, bei zu hoher Spannung jedoch zu stark beansprucht würde. Insbesondere die Verarbeitung von stark dehnbaren Waren ist mit bekannten Rauhmaschinen äußerst problematisch, da derartige Waren bei der Verarbeitung eine Längung von mehr als 100% erfahren können. Eine optimale Warenverarbeitung auf Tambour-Rauhmaschinen hängt somit von der Höhe der Strich- und Gegenstrichenergie sowie von der Gesamtwarenspannung auf dem Tambour ab. Selbst für geschultes und erfahrenes Fachpersonal ist es aber schwierig, stets die optimalen Verarbeitungsparameter zu finden, insbesondere wenn Waren mit unterschiedlichen Eigenschaften nacheinander verarbeitet werden sollen.

Aus der DE-AS 11 06 723 ist ein Verfahren zur Regelung dar Warenspannung einer auf einer Tambour-Rauhmaschine verarbeiteten Warenbahn bekannt, bei dem die Ware von einer angetriebenen Einzugswalze eingezogen, auf dem Tambour von Strich- und/oder Gegenstrichwalzen mit Strich- und/oder Gegenstrichenergie beaufschlagt und von einer unabhängig von der Einzuswalze angetriebenen Abzugswalze abgezogen wird. Am Einlauf und/oder Auslauf wird die Spannung der Warenbahn mittels eines oder mehrere Spannungsfühler gemessen, mit einem einstellbaren Sollwert verglichen und bei Abweichung vom Sollwert automatisch wieder auf den vorbestimmten Sollwert eingestellt. Es kann daher nicht ausgeschlossen werden, daß dabei die Ware mit einer falschen Strich- und/oder Gegenstrichenergie beaufschlagt wird.

Aufgabe der Erfindung ist, eine warenabhängige Spannungsbalance auf dem gesamten Tambour zu ermöglichen und zu erhalten.

Diese Aufgabe wird durch die Merkmale des Anspruches 1 und des Anspruches 6 gelöst. Vorteilhafte Weiterbildungen der Erfindung werden in den von diesen Ansprüchen abhängigen Unteransprüchen gekennzeichnet.

Nach dem erfindungsgemäßen Verfahren wird für eine bestimmte Ware jeweils ein bestimmter, eine optimale Warenspannungsverteilung auf dem Tambour gewährleistender Soll-Spannungswert am Wareneinlauf und am Warenauslauf der Rauhmaschine eingestellt. Während des Betriebes werden die Warenspannung einlauf- und auslaufseitig, vorzugsweise kontinuierlich gemessen, kontrolliert und die Spannungswerte miteinander verglichen. Im Falle einer Abweichung von den vorbestimmten Spannungen wird die jeweils abweichende Spannung automatisch wieder auf den vorbestimmten Sollwert eingestellt. Die Erfindung beruht somit auf der Erkenntnis, daß ausschließlich aus dem Vergleich der beiden Warenspannungszustände vor und nach dem Tambour eindeutige Aussagen über alle für die Verarbeitung wichtigen Einzelparameter gemacht werden können, so daß die jeweils abweichende Spannung vorzugsweise automatisch durch einen elektronischen Prozeßrechner auf den Sollwert eingestellt werden kann. Dies geschieht erfindungsgemäß durch Änderung der Differenzgeschwindigkeit zwischen Einzugs- und Abzugswalze der Rauhmaschine und/oder durch Änderung des Verhältnisses von Strichenergie zu Gegenstrichenergie. Zur Steuerung der Tambour-Rauhmaschine ist es daher vorteilhaft, wenn voneinander unabhängige Antriebe für die Einzugswalze, die Abzugswalze, den Tambour, die Strichwalzen und die Gegenstrichwalzen vorgesehen sind. Zweckmäßigerweise werden für diese Antriebe jeweils elektronisch drehzahlregelbare Gleichstrommotoren verwendet.

Das erfindungsgemäße Verfahren ermöglicht die Verarbeitung von Waren mit den unterschiedlichsten Eigenschaften unmittelbar hintereinander, ohne daß manuelle, auf Erfahrung beruhende Einstellarbeiten an der Maschine erforderlich wären, da alle Einstellungen automatisiert sind.

Die erfindungsgemäße Tambour-Rauhmaschine verfügt über jeweils eine die Warenspannung messende Meßeinrichtung am Wareneinlauf und am Warenauslauf. Diese Meßeinrichtungen sind mit einem elektronischen Prozeßrechner verbunden, der die jeweils vorliegenden Warenspannungszustände miteinander vergleicht und auf der Basis dieses Vergleichs automatisch die erforderliche Ausgleichsspannung einstellt.

Anhand eines in der Zeichnung dargestellten Ausführungsbeispiels einer erfindungsgemäßen Rauhmaschine soll im folgenden die Erfindung näher erläutert werden. Dabei zeigen:
- Fig. 1: eine schematische Seitenansicht einer Tambour-Rauhmaschine nach der Erfindung,
- Fig. 2: eine schematische Draufsicht der Rauhmaschine nach Fig. 1 unter zusätzlicher schematischer Darstellung der Antriebe und der Steuerung und
- Fig. 3 bis 8: schematische Seitenansichten der Rauhmaschine nach Fig. 1 unter Darstellung unterschiedlicher Warenspannungszustände.

Eine erfindungsgemäße Tambour-Rauhmaschine besteht aus einem Tambour 1, dessen Mantel in an sich bekannter Weise aus Rauhwalzen üblicher Bauart, und zwar aus Strichwalzen S und Gegenstrichwalzen G gebildet wird. In Abhängigkeit von ihren Umdrehungsgeschwindigkeiten beaufschlagen die Strichwalzen S und die Gegenstrichwalzen G eine aufzurauhende Ware 2, deren Verlauf durch eine Strichpunktlinie dargestellt ist, mit Strich- und/oder Gegenstrichenergie. Am Wareneinlauf 3 ist eine angetriebene Einzugswalze 4 und am Warenauslauf 5 eine ebenfalls angetriebene Abzugswalze 6 angeordnet.

Um eine möglichst gleichmäßige Warenspannungsverteilung auf dem Tambour 1 zu erreichen, ist erfindungsgemäß am Wareneinlauf 3 und am Warenauslauf 5 jeweils eine die Warenspannung messende Meßeinrichtung angeordnet. Hauptelemente dieser Meßeinrichtungen sind zwei Tänzerwalzen 7,8, die zwischen der Einzugswalze 4 und dem Tambour 1 einerseits und zwischen dem Tambour 1 und der Abzugswalze 6 andererseits angeordnet sind. Die Tänzerwalzen 7,8 werden von der Ware 2 schlaufenartig umschlungen. Durch die Anordnung jeweils einer Umlenkwalze 11,12 zwischen jeder Tänzerwalze 7,8 und dem Tambour 1 beträgt der Umschlingungswinkel der Warenbahn 2 auf der Einzugswalze 4, der Abzugswalze 6 und den Tänzerwalzen 7,8 jeweils etwa 180 °. Erfindungsgemäß sind die Tänzerwalzen 7,8 in einer zu ihren Drehachsen senkrechten Richtung und in Richtung der von ihnen gebildeten Schlaufen der Warenbahn 2 beweglich, insbesondere mittels Schwenkhebeln 13,14 schwenkbar gelagert. Für jede Tänzerwalze 7,8 sind zwei seitliche Schwenkhebel vorgesehen.

Durch diese Ausbildung wird jede Änderung der Warenspannung sowohl am Wareneinlauf 3 als auch am Warenauslauf 5 anhand der Stellung der Tänzerwalzen 7,8 gemessen, wozu jede Tänzerwalze 7,8 erfindungsgemäß mit einem ihre Stellung erfassenden linearen Istwertgeber 15,16 verbunden ist. Diese Istwertgeber 15,16 können beispielsweise herkömmliche Tauchpotentiometer oder dergleichen Meßgeräte sein, die eine lineare Positionsänderung in elektrische Ausgangssignale umwandeln. Vorteilhafterweise wirken die Tänzerwalzen 7,8 bei ihrer Bewegung gegen mindestens ein eine vorwählbare Vorspannung erzeugendes Druckelement 17,18. Gemäß Fig. 2 sind für jede Tänzerwalze 7,8 zwei Druckelemente 17 a, 17 b; 18 a, 18 b vorgesehen. Hierdurch kann eine Soll-Warenspannung vorgewählt werden. Die Druckelemente 17, 18 sind vorzugsweise als pneumatische Kolben-Zylinder-Einheiten ausgebildet, wobei die Höhe der Vorspannung im Bereich von 0 bis 300 N einstellbar ist. Die Tänzerwalzen 7,8 sorgen somit nicht aktiv für eine Warenspannung, sondern wirken als passive, von der Ware durch Spannung oder Entspannung bewegte Meßeinrichtungen.

Erfindungsgemäß ist zum Antrieb des Tambours 1, der StrichwalzenS , der Gegenstrichwalzen G, der Einzugswalze 4 und der Abzugswalze 6 jeweils ein separater Antrieb, insbesondere jeweils ein drehzahlregelbarer Gleichstrommotor 21, 22, 23, 24, 25, vorgesehen. Hierdurch kann eine optimale Regelung der Warenspannung durch Einstellung aller Einzelparameter erreicht werden.

Die linearen Istwertgeber 15,16, die Druckelemente 17,18 sowie die Motoren 21 bis 25 sind mit einem elektronischen Prozeßrechner 26 verbunden. Für eine Eingabe von Sollwerten zur Anpassung an verschiedene Materialien ist an den Prozeßrechner 26 eine Eingabevorrichtung 27 angeschlossen.

Der elektronische Prozeßrechner 26 erhält von den linearen Istwertgebern 15,16 elektrische Istwertsignale, die proportional zu der jeweils vorliegenden Warenspannung sind. Der Rechner 26 vergleicht diese Werte und errechnet hieraus den jeweils erforderlichen Spannungsausgleich, der nachfolgend durch optimale Drehzahlanpassung aller Einzelantriebe eingestellt wird.

Die Funktion der erfindungsgemäßen Tambour-Rauhmaschine soll im folgenden unter Bezug auf die in den Fig. 3 bis 8 dargestellten Spannungszustände erläutert werden.

In Fig. 3 ist dargestellt, daß die Warenspannung sowohl am Wareneinlauf 3 als auch am Warenauslauf 5 zu gering ist, so daß sich beide Tänzerwalzen 7,8 durch die unter der vorgewählten Vorspannung stehenden Druckelemente 17,18 die Warenschlaufe verlängernd bewegt haben. Die dargestellten Stellungen der Tänzerwalzen 7,8 werden von den linearen Istwertgebern (nicht dargestellt) an den Prozeßrechner weitergegeben. Dieser ist so programmiert, daß er in diesem Fall die Geschwindigkeit der Abzugswalze 6 erhöht, wodurch die Ware insgesamt gespannt wird.

In dem in Fig. 4 dargestellten Zustand ist die Warenspannung insgesamt zu hoch, weshalb der Rechner eine Verminderung der Umdrehungsgeschwindigkeit der Abzugswalze 6 veranlaßt.

Fig. 5 zeigt einen Zustand, in dem die Strichenergie im Verhältnis zur Gegenstrichenergie zu hoch ist, da die Ware 2 von dem Tambour 1 zu stark transportiert wird, so daß die Ware am Wareneinlauf 3 durch den hohen Zug des Tambours 1 gespannt und am Warenauslauf 5 entspannt wird. Der Rechner veranlaßt in diesem Fall eine Verringerung der Strichenergie, d.h. eine Drehzahlverringerung des Antriebsmotors 22 der Strichwalzen S.

In Fig. 6 ist dargestellt, daß die Strichenergie im Verhältnis zur Gegenstrichenergie zu gering ist. Die Ware 2 wird von den Gegenstrichwalzen G zu stark in entgegengesetzter Warenvorschubrichtung mit Energie beaufschlagt, so daß die Ware 2 am Wareneinlauf 3 entspannt und am Warenauslauf 5 gespannt wird. Der erforderliche Ausgleich ist in diesem Fall eine Vergrößerung der Strichenergie, d.h. eine Drehzahlerhöhung des Antriebsmotors 22 der Strichwalzen S.

Der Zustand in Fig. 7 zeigt, daß sowohl die Warenspannung zu gering als auch die Strichenergie zu klein ist. Der Rechner wird in diesem Fall eine Erhöhung der Umdrehungsgeschwindigkeit der Abzugswalze 6 über den Motor 25 sowie eine Erhöhung der Strichenergie über Drehzahlsteigerung des Motors 22 veranlassen.

In Fig. 8 ist die Idealstellung der Tänzerwalzen 7,8 dargestellt. Die Differenzgeschwindigkeit zwischen Einzugswalze 4 und Abzugswalze 6 hat die Dehnfähigkeit der Ware 2 entsprechend der vorgewählten Vorspannung der Druckelemente 17,18 ausgeglichen. Die Strichenergie im Verhältnis zur Gegenstrichenergie ist so abgeglichen, daß sich die Warenspannung über dem Tambour 1 absolut gleichmäßig verteilt.

Aufgrund der vorteilhaften Verwendung eines elektronischen Prozeßrechners ist die Regelung der voneinander unabhängigen Antriebe derart schnell, daß die in Fig. 8 dargestellten Idealbedingungen unmittelbar nach Verarbeitungsbeginn bereits vorliegen. Somit dienen die Fig. 3 bis 7 lediglich der Erklärung der Funktion der erfindungsgemäßen Rauhmaschine, wobei die Stellungen der Tänzerwalzen 7,8 der Deutlichkeit halber stark übertrieben dargestellt sind und nicht der Praxis entsprechend.

Die Erfindung ist keineswegs auf das dargestellte Ausführungsbeispiel beschränkt. So liegt es durchaus im Rahmen der Erfindung, die Spannung der Warenbahn mit gleichwirkenden Mitteln zu messen, wie z. B. mit Dehnungsmeßstreifen, hydraulischen oder pneumatischen Druckmessungen oder dergleichen. Weiterhin können die Tänzerwalzen 7,8 auch linear, d.h. ohne Schwenkhebel, beweglich gelagert werden. Es ist auch möglich, ganz auf Tänzerwalzen zu verzichten, und lediglich durch geeignete Mittel, beispielsweise Druckmessern, in den Umlenkwalzen 11, 12, die Warenspannung zu messen. Jedoch hat die Ausbildung mit den Tänzerwalzen 7,8 den Vorteil, daß eine Vorspannung zur Anpassung an verschiedene zu verarbeitende Materialien einstellbar ist.

## Patentansprüche

1. Verfahren zur Überwachung und/oder Regelung der Warenspannung einer auf einer Tambour-Rauhmaschine verarbeiteten Warenbahn, wobei die Ware von einer angetriebenen Einzugswalze eingezogen, auf dem Tambour von Strich- und/oder Gegenstrichwalzen mit Strich- und/ oder Gegenstrichenergie beaufschlagt und von einer unabhängig von der Einzugswalze angetriebenen Abzugswalze abgezogen wird und wobei die Spannung der Warenbahn am Einlauf und Auslauf mittels je einem Spannungsfühler gemessen und der ermittelte einlaufseitige und der auslaufseitige Ist-Wert der Warenspannung mit voreingestellten Sollwerten sowie auch miteinander verglichen werden, und aufgrund einer Abweichung der Ist-Werte von den entsprechenden Soll-Werten sowie auf der Basis des Vergleichs der einlauf- und auslaufseitigen Ist-Werte der Warenspannung miteinander die Warenspannung durch unabhängige Regelung der Umdrehungsgeschwindigkeiten der Einzugs- und/ oder Abzugswalze automatisch nachgeregelt wird, dadurch gekennzeichnet, daß auch die Umdrehungsgeschwindigkeiten der Strich- und/oder Gegenstrichwalzen und/oder des Tambours in Abhängigkeit der aus der Warenspannung sich ergebenden Warendehnung automatisch nachgeregelt werden, um die Warenspannung auf dem Tambour möglichst gleichmäßig zu verteilen, wobei zum Vergleich der Ist- und Soll-Werte und zur Nachregelung der Umdrehungsgeschwindigkeiten ein Prozeßrechner (26) mit Eingabeeinheit (27) verwendet wird.

2. Verfahren nach Anspruch 1, dadurch gekennzeichnet, daß für eine bestimmte Ware jeweils ein bestimmter, eine optimale Warenspannungsverteilung auf dem Tambour gewährleistender Soll-Spannungswert am Wareneinlauf und am Warenauslauf der Rauhmaschine eingestellt wird.

3. Verfahren nach Anspruch 1 und/oder 2, dadurch gekennzeichnet, daß zum Messen der Ist-Werte Tänzerwalzen verwendet werden.

4. Verfahren nach einem oder mehreren der Ansprüche 1 bis 3, dadurch gekennzeichnet, daß die Sollwarenspannung mit Druckelementen, insbesondere mit pneumatischen Kolben-Zylinder-Einheiten, die die Tänzerwalzen positionieren, eingestellt wird.

5. Verfahren nach einem oder mehreren der Ansprüche 1 bis 4, dadurch gekennzeichnet, daß zum Antrieb der Einzugs- und Abzugs- sowie der Strich- und Gegenstrichwalze und für den Tambour jeweils ein drehzahlregelbarer Gleichstrommotor verwendet wird.

6. Tambour-Rauhmaschine, insbesondere zur Durchführung des Verfahrens nach einem oder mehreren der Ansprüche 1 bis 5, mit auf dem Mantel des Tambours gelagerten Strich- und/oder Gegenstrichwalzen, einer Einzugswalze am Wareneinlauf sowie einer Abzugswalze am Warenauslauf, wobei einlaufseitig eine die Warenspannung messende Meßeinrichtung vorgesehen ist, wobei auch am Warenauslauf (5) eine der Warenspannung entsprechende Meßsignale erzeugende Meßeinrichtung (8, 16) angeordnet ist, wobei die einlaufseitige und auslaufseitige Meßeinrichtung (7, 8, 15, 16) mit einem in Abhängigkeit von den Meßsignalen die Umdrehungsgeschwindigkeiten der Einzugswalze (4), der Abzugswalze (6), des Tambours (1) und der Strich- und/oder Gegenstrichwalzen (S, G) unabhängig voneinander steuernden Prozeßrechner (26) mit Eingabeeinheit (27) verbunden sind.

7. Tambour-Rauhmaschine nach Anspruch 6, dadurch gekennzeichnet, daß die Meßeinrichtungen Tänzerwalzen (7, 8) aufweisen, die mit Ist-Wertgebern (15, 16) in Verbindung stehen.

8. Tambour-Rauhmaschine nach Anspruch 6 und/oder 7, dadurch gekennzeichnet, daß der Umschlingungswinkel der Warenbahn (2) auf der Einzugswalze (4), der Abzugswalze (6) und den Tänzerwalzen (7, 8) jeweils etwa 180° beträgt, und daß zwischen den Tänzerwalzen (7 und 8) und dem Tambour (1) jeweils eine Umlenkwalze (11, 12) angeordnet ist.

9. Tambour-Rauhmaschine nach Anspruch 7 und/oder 8, dadurch gekennzeichnet, daß die Tänzerwalzen (7, 8) mittels Schwenkhebeln (13, 14) schwenkbar gelagert sind.

10. Tambour-Rauhmaschine nach einem oder mehreren der Ansprüche 7 bi s9, dadurch gekennzeichnet, daß jede Tänzerwalze (7, 8) mit einem Druckelement (17, 18) in Verbindung steht, das eine vorwählbare Vorspannung auf die jeweilige Tänzerwalze überträgt.

11. Tambour-Rauhmaschine nach Anspruch 10, dadurch gekennzeichnet, daß die Druckelemente (17, 18) pneumatische Kolben-Zylinder-Einheiten sind.

12. Tambour-Rauhmaschine nach einem oder mehreren der Ansprüche 6 bis 11, gekennzeichnet durch die jeweils einen separaten Antrieb, insbesondere jeweils einen drehzahlregelbaren Gleichstrommotor (21, 22, 23, 24, 25) für den Antrieb des Tambours (1), der Strichwalzen (S), der Gegenstrichwalzen (G), der Einzugswalze ((4) und der Abzugswalze (6).

13. Tambour-Rauhmaschine nach einem oder mehreren der Ansprüche 6 bis 12, dadurch gekennzeichnet, daß die Ist-Wertgeber (15, 16) die Stellung der jeweiligen Tänzerwalze (7, 8) erfassende lineare Ist-Wertgebar sind.

14. Tambour-Rauhmaschine nach einem oder mehreren der Ansprüche 6 bis 13, dadurch gekennzeichnet, daß die linearen Ist-Wertgebar (15, 16), die Druckelemente (17, 18) und die Gleichstrommotoren (21 bis 25) mit einem elektronischen Prozeßrechner (26) verbunden sind, der eine Vorrichtung (27) zur Eingabe von Sollwerten aufweist.

## Claims

1. A method of monitoring and/or controlling the fabric tension of a fabric web processed on a drum raising machine, the fabric being drawn in by a driven draw-in roller, being subjected to pile-raising and/or counterpile-raising energy on the drum by pile-raising and/or counterpile-raising rollers and being drawn off by a draw-off roller driven independently of the draw-in roller, the respective tension of the web being measured at the entry and exit by means of a tension detector, the resulting entry actual value and exit actual value of the tension being compared with preadjusted set values and with one another, whereafter in response to a deviation of the actual values from the corresponding set values and on the basis of the comparison between the entry and exit actual values of the tension with one another the fabric tension is readjusted automatically by independent adjustment of the speeds of the draw-in roller and/or draw-off roller, characterised in that the speeds of the pile-raising and/or pile-counter raising rollers and/or of the drum are readjusted automatically in dependence upon the fabric stretch arising from the fabric tension in order to ensure a very uniform distribution of fabric tension on the drum, a process control computer (26) and associated input unit (27) being used to compare the actual and set values and to readjust the speeds.

2. A method according to claim 1, characterised In that a particular tension set value ensuring optimum fabric tension distribution on the drum for a particular fabric is adjusted at the fabric entry and fabric exit of the raising machine.

3. A method according to claim 1 and/or 2, characterised in that floating rollers are used to measure the actual values.

4. A method according to one or more of claims 1 to 3, characterised in that the set-value fabric tension is adjusted by means of pressure elements, more particularly by means of pneumatic reciprocating actuators which position the floating rollers.

5. A method according to one or more of claims 1 to 4, characterised in that a respective variable-speed d.c. motor is used to drive the draw-in, draw-off, pile-raising and counterpile-raising rollers and for the drum.

6. A drum raising machine, more particularly for the practice of the method according to one or more of claims 1 to 5, the machine having: pile-raising and/or counterpile-raising rollers disposed on the drum generated surface; a draw-in roller at the fabric entry; and a draw-off roller at the fabric exit, there being provided on the entry side measuring means which measure fabric tension, measuring means (8, 16) which produce measurement signals corresponding to fabric tension being disposed at the fabric exit (5), the entry and exit measuring means (7, 8, 15, 16) being connected to a process control computer (26) which is associated with an input unit (27) and which controls independently of one another and in dependence upon the measurement signals the speeds of the draw-in roller (4), draw-off roller (6), drum (1) and pile-raising and/or counterpile-raising rollers (S, G).

7. A machine according to claim 6, characterised in that the measuring means have floating rollers (7, 8) which are connected to actual value sensors (15, 16).

8. A machine according to claim 6 and/or 7, characterised in that the wrap angle of the fabric web (2) around the draw-in roller (4), draw-off roller (6) and floating rollers (7, 8) is in each case approximately 180° and a deflecting roller (11, 12) is disposed respectively between the floating roller (7) and the drum (1) and between the floating roller (8) and the drum (1).

9. A machine according to claim 7 and/or 8, characterised in that the floating rollers (7, 8) are mounted pivotally by means of pivoted levers (13, 14).

10. A machine according to one or more of claims 7 to 9, characterised in that each floating roller (7, 8) is connected to a pressure element (17, 18) which transmits a preselectable bias or preloading to the particular floating roller concerned.

11. A machine according to claim 10, characterised in that the pressure elements (17, 18) are pneumatic reciprocating actuators.

12. A machine according to one or more of claims 6 to 11, characterised by a respective separate drive, more particularly a respective variable-speed d.c. motor (21 - 25), for driving the drum (1), pile-raising rollers (S), counterpile-raising rollers (G), draw-in roller (4) and draw-off roller (6).

13. A machine according to one or more of claims 6 - 12, characterised in that the actual value sensors (15, 16) are linear actual value sensors detecting the position of the associated floating roller (7, 8).

14. A machine according to one or more of claims 6 to 13, characterised in that the linear actual value sensors (15, 16), pressure elements (17, 18) and d.c. motors (21 - 25) are connected to an electronic process control computer (26) having a device (27) for inputting set values.

## Revendications

1. Procédé pour la surveillance et/ou le réglage de la tension de matière d'une nappe de tissu traitée sur une laineuse à tambour, le tissu étant amené par un rouleau d'alimentation entraîné, soumis sur le tambour à l'action d'une énergie dans le sens du poil et/ou une énergie à rebrousse-poil par des rouleaux dans le sens du poil et/ou à rebrousse-poil et extrait par un rouleau de tirage entraîné indépendamment du rouleau d'alimentation, et la tension de la nappe de tissu étant mesurée à l'entrée et à la sortie au moyen chaque fois d'un capteur de tension et les valeurs instantanées détectées de la tension de matière côté entrée et côté sortie étant comparées à des valeurs de consigne préréglées et également entre elles, et la tension de matière étant rajustée automatiquement par réglage indépendant des vitesses de rotation des rouleaux d'alimentation et/ou de tirage en vertu d'un écart des valeurs instantanées par rapport aux valeurs de consigne ainsi que sur la base de la comparaison entre elles des valeurs instantanées côté entrée et côté sortie,
caractérisé en ce que les vitesses de rotation des rouleaux dans le sens du poil et/ou à rebrousse-poil et/ou du tambour sont également rajustées automatiquement en fonction de l'allongement de matière résultant de la tension de matière pour répartir le plus uniformément possible la tension de matière sur le tambour, un calculateur industriel (26) avec unité d'entrée (27) étant utilisé pour la comparaison des valeurs instantanées et de consigne et pour le rajustage des vitesses de rotation.

2. Procédé selon la revendication 1,
caractérisé en ce que, pour une matière déterminée, on règle à l'entrée de matière et à la sortie de matière de la laineuse à chaque fois une valeur de consigne de tension déterminée assurant une répartition de tension de matière optimale sur le tambour.

3. Procédé selon la revendication 1 et/ou 2,
caractérisé en ce qu'on utilise des rouleaux compensateurs pour la mesure des valeurs instantanées.

4. Procédé selon une ou plusieurs des revendications 1 à 3,
caractérisé en ce que la tension de matière de consigne est réglée par des éléments de pression, en particulier par des vérins pneumatiques, qui positionnent les rouleaux compensateurs.

5. Procédé selon une ou plusieurs des revendications 1 à 4,
caractérisé en ce qu'on utilise un moteur à courant continu à vitesse de rotation réglable respectivement pour l'entraînement des rouleaux d'alimentation et de tirage ainsi que dans le sens du poil et à rebrousse-poil et pour le tambour.

6. Laineuse à tambour, en particulier pour la mise en oeuvre du procédé selon une ou plusieurs des revendications 1 à 5, avec des rouleaux dans le sens du poil et/ou à rebrousse-poil montés sur la chemise du tambour, un rouleau d'alimentation à l'entrée de matière ainsi qu'un rouleau de tirage à la sortie de matière, un dispositif de mesure mesurant la tension de matière étant prévu du côté entrée, un dispositif de mesure (8, 16) émettant des signaux correspondant à la tension de matière étant également disposé du côté sortie de matière (5), les dispositifs de mesure côté entrée et côté sortie (7, 8, 15, 16) étant reliés à un calculateur industriel (26) avec unité d'entrée (27) commandant en fonction des signaux de mesure les vitesses de rotation du rouleau d'alimentation (4), du rouleau de tirage (6) du tambour (1) et des rouleaux dans le sens du poil et/ou à rebrousse-poil (S,G) indépendamment les unes des autres.

7. Laineuse à tambour selon la revendication 6,
caractérisée en ce que les dispositifs de mesure présentent des rouleaux compensateurs (7,8) qui restent en liaison avec des émetteurs de valeur instantanée (15, 16).

8. Laineuse à tambour selon la revendication 6 et/ou 7,
caractérisée en ce que l'angle d'enroulement de la nappe de tissu (2) sur le rouleau d'alimentation (4), le rouleau de tirage (6) et les rouleaux compensateurs (7,8) est d'environ 180° à chaque fois, et qu'un rouleau de renvoi (11, 12) est disposé à chaque fois entre les rouleaux compensateurs (7 et 8) et le tambour (1).

9. Laineuse à tambour selon la revendication 7 et/ou 8,
caractérisée en ce que les rouleaux compensateurs (7, 8) sont montés oscillants au moyen de leviers pivotants (13, 14).

10. Laineuse à tambour selon une ou plusieurs des revendications 7 à 9,
caractérisée en ce que chaque rouleau compensateur (7, 8) est en liaison avec un élément de pression (17, 18) qui transmet au rouleau compensateur respectif une prétension présélectionnable.

11. Laineuse à tambour selon la revendication 10,
caractérisée en ce que les éléments de pression (17, 18) sont des vérins pneumatiques.

12. Laineuse à tambour selon une ou plusieurs des revendications 6 à 11,
caractérisée par l'entraînement séparé à chaque fois, en particulier à chaque fois un moteur à courant continu à vitesse de rotation réglable (21, 22, 23, 24, 25), pour l'entraînement du tambour (1), des rouleaux dans le sens du poil (S), des rouleaux à rebrousse-poil (G), du rouleau d'alimentation (4) et du rouleau de tirage (6).

13. Laineuse à tambour selon une ou plusieurs des revendications 6 à 12,
caractérisée en ce que les émetteurs de valeur instantanée (15, 16) sont des émetteurs de valeur instantanée linéaires détectant la position du rouleau compensateur (7, 8) respectif.

14. Laineuse à tambour selon une ou plusieurs des revendications 6 à 13,
caractérisée en ce que les émetteurs de valeur instantanée linéaires (15, 16), les éléments de pression (17, 18) et les moteurs à courant continu (21 à 25) sont reliés à un calculateur industriel électronique (26) qui présente un dispositif (27) pour l'entrée de valeurs de consigne.
